# EUROPÄISCHE PATENTSCHRIFT

(11) **EP 0 437 673 B1**
(45) Veröffentlichungstag und Bekanntmachung des Hinweises auf die Patenterteilung: **02.11.1994**
(21) Anmeldenummer: 90115768.5
(22) Anmeldetag: 17.08.1990
(51) Int. Cl.: H01C 1/14

(54) **Kombination von Anschlussdraht und Kontaktfläche aus Metallschichten an elektrischen Widerständen zur Befestigung von Anschlussdrähten**
Combination of connecting lead and contact surface out of metal layers on electrical resistors for the attachment of connecting leads
Combinaison d'un fil de connexion et d'une surface de contact comprenant des couches de métal à des résistances électriques pour la fixation de fils de connexion

(30) Priorität: 18.01.1990 DE 4001337
(43) Veröffentlichungstag der Anmeldung: 24.07.1991
(73) Patentinhaber: MANNESMANN Aktiengesellschaft, 40027 Düsseldorf (DE)
(72) Erfinder: Platen, Wolfgang, Dr. Dipl.-Phys., D-6450 Hanau 9 (DE)
(74) Vertreter: Meissner, Peter E., Dipl.-Ing.

(56) Entgegenhaltungen:
- GB-A- 2 206 741
- US-A- 4 034 149
- US-A- 4 286 249

## Beschreibung

Kombination von Anschlußdraht und Kontaktfläche aus Metallschichten an elektrischen Widerständen zur Befestigung von Anschlußdrähten.

Die Erfindung betrifft eine Kombination von Anschlußdraht und Kontaktfläche aus Metallschichten an elektrischen Widerständen zur Befestigung von Anschlußdrähten, bei denen die Kontaktzone zwischen Anschlußdraht und Kontaktfläche mindestens um den Faktor 5 größer ist als der kleinere Querschnitt von Anschlußdraht oder Kontaktfläche.

Bei der Kontaktierung von elektrischen Widerständen aus Folien oder Schichten (z.B. Platindünnschichtwiderstände zur Temperaturmessung), werden Verfahren zum Befestigen der Anschlußdrähte auf den Kontaktflächen eingesetzt, die eine erhebliche Streuung der Befestigungsorte auf den Kontaktflächen bedingen. Um den Einfluß auf die elektrischen Widerstandswerte möglichst gering zu halten, sind die Kontaktflächen relativ groß ausgelegt. Die Toleranzen bei der Positionierung der Anschlußdrähte zum Anbringen auf dem elektrischen Widerstand sind jedoch zum Teil so groß, daß hierdurch eine deutliche Streuung des elektrischen Widerstandswertes des einzelnen Widerstandes um einen Mittelwert erfolgt.

Bei den meisten Kontaktierungsverfahren ist die Fläche des Kontakts (Kontaktzonge) zwischen dem Anschlußdraht und der Kontaktfläche des elektrischen Widerstands erheblich größer, als die Querschnittsfläche der elektrischen Zuleitung (Anschlußdraht und Kontaktflächen).

Eine solche Kontaktzone entsteht z.B. beim Thermokompressionsschweißen. Normalerweise ist diese Kontaktzone zwischen Anschlußdraht und Kontaktfläche mindestens um den Faktor 5 größer als der kleinste Querschnitt von Anschlußdraht oder Kontaktfläche.

Die Kontaktflächen der elektrischen Schichtwiderstände bestehen meist aus rechteckige Flächen, die mit dem Widerstand elektrisch verbunden sind.

Es war daher Aufgabe der vorliegenden Erfindung, die Kontaktflächen aus Metallschichten an elektrischen Widerständen zur Befestigung von Anschlußdrähten, bei denen die Kontaktzone zwischen Anschlußdraht und Kontaktfläche mindestens um den Faktor 5 größer ist als der kleinere Querschnitt von Anschlußdraht oder Kontaktfläche, so auszubilden, daß die Position der Anschlußdrähte auf der Kontaktfläche einen möglichst geringen Einfluß auf den elektrischen Widerstandswert ausübt.

Diese Aufgabe wird erfindungsgemäß dadurch gelöst, daß innerhalb der Kontaktfläche zwei voneinander getrennte und elektrisch isolierte Bereiche vorhanden sind, zwischen denen sich ein elektrisch leitender Steg befindet, und daß der Anschlußdraht auf dem Steg und den beiden isolierten Bereichen befestigt ist.

Vorzugsweise weist der Steg jeweils von außen nach innen im Bereich der Kontaktzone eine parabolische Querschnittsverjüngung auf. Ebenso ist von Vorteil, wenn die isolierten Bereiche als Rechtecke ausgebildet sind.

Die Ausbildung des Stegs kann in unterschiedlicher Weise erfolgen: ein Steg mit gleichem Querschnitt über die gesamte Länge des Stegs bietet unabhängig von der Position des Anschlußdrahtes quer zum Steg immer die gleiche elektrische Querschnittsfläche als Kontaktzone. Bei einer Fehlpositionierung des Anschlußdrahtes auf dem Steg wird nur noch der Fehler in der Position längs des Stegs in die Streuung des elektrischen Widerstandswertes eingehen. Bei einem Steg mit veränderlichem Querschnitt längs des Steges kompensiert sich auch dieser Fehler. Bei gleicher Dicke wird die Breitenvariation so gewählt, daß bei einer Verschiebung des Drahtaufsetzpunktes längs des Stegs der Gesamtwiderstand des Anschlusses konstant bleibt. Eine mögliche Querschnittsgeometrie weist unter der im Idealfall verdeckten Kontaktzone ein parabolisches Profil auf. Bei einer Verschiebung des Kontakts auf dem Steg, wird so der elektrische Widerstand der Zuleitung auf der einen Seite kleiner, auf der anderen Seite jedoch um einen größeren Betrag ansteigen, so daß der Gesamtwiderstand des Anschlusses gleich bleibt.

Durch Verwendung anderer Stegprofile kann der Gesamtwiderstand gesenkt werden. Durch Verwendung einfacherer Profile wird der Fehler nicht vollständig kompensiert sondern nur verringert (z.B. Dreieckprofil statt Parabel).

Diese strukturierten, mit Stegen versehenen Kontaktflächen, sind einsetzbar für elektrische Widerstände aus allen möglichen Materialien (z.B. Metalle wie Platin, Nickel; Halbleiter wie Silizium; leitende Kunststoffe), hergestellt in Dünn- oder Dickschichttechnik oder aus Folien. Geeignete Verfahren zur Herstellung der Strukturen sind beispielsweise Laserstukturieren, Trocken- oder Naßätzen.

Die Stege können längs oder quer zur Bauelementgeometrie liegen, in speziellen Fällen können sie statt gerade gewinkelt oder gebogen sein. Die Breitenvariation kann durch beidseitige Kantenmodulation erfolgen.

Nachbehandlungsschritte der Kontaktflächen (z.B. Verstärkung der Anschlußflächen) haben auf die Eigenschaften der Stege keinen wesentlichen Einfluß. Es ist jedoch denkbar, statt einer Breitenmodulation eine Dickenmodulation der Stege durchzuführen.

Bekannte Anbringungsverfahren für die Anschlußdrähte sind Thermokompressionsschweißen /-bonden, Spaltkopfschweißen, Löten oder andere Verfahren, die eine genügend große Kontaktfläche zum Bauelement herstellen.

Die Abbildungen zeigen schematisch erfindungsgemäß strukturierte Kontaktflächen in Aufsicht, wobei in Abbildung I ein Steg mit gleichbleibendem Querschnitt und in Abbildung II ein Steg mit parabolisch verjüngtem Querschnitt dargestellt ist.

Innerhalb der Kontaktfläche (1) befinden sich zwei rechteckige, voneinander getrennte und elektrisch isolierte Bereiche (2). Zwischen diesen beiden isolierten Bereichen (2) ist ein Steg (3) ausgebildet. Die Befestigung der Anschlußdrähte (4) erfolgt in der Weise, daß sich die Kontaktzone (5) auf den Steg (3) und die beiden isolierten Bereiche (2) erstreckt.

## Patentansprüche

1. Kombination von Anschlußdraht und Kontaktfläche aus Metallschichten an elektrischen Widerständen zur Befestigung von Anschlußdrähten, bei denen die Kontaktzone zwischen Anschlußdraht und Kontaktfläche mindestens um den Faktor 5 größer ist als der kleinere Querschnitt von Anschlußdraht oder Kontaktfläche,
dadurch gekennzeichnet,
daß innerhalb der Kontaktfläche (1) zwei voneinander getrennte und elektrisch isolierte Bereiche (2) vorhanden sind, zwischen denen sich ein elektrisch leitender Steg (3) befindet, und daß der Anschlußdraht (4) auf dem Steg (3) und den beiden isolierten Bereichen (2) befestigt ist.

2. Kombination nach Anspruch 1,
dadurch gekennzeichnet,
daß der Steg (3) im Bereich der Kontaktzone (5) zwischen dem Steg (3) und dem Anschlußdraht (4) jeweils von außen nach innen eine parabolische Querschnittsverjüngung aufweist.

3. Kombination nach Anspruch 1 oder 2,
dadurch gekennzeichnet,
daß die isolierten Bereiche (2) eine Rechteckform aufweisen.

## Claims

1. Combination of connecting wire and a contact surface made of metallic coating layers on electrical resistors for the attachment of connecting wires for which the areas of contact between a connecting wire and a contact surface is at least greater by a factor of five than the smaller cross-sectional area of a said connecting wire or contact surface,
wherein
there are two zones (2), between which there is an electrically conductive web (3), which are separated and electrically insulated from each other inside a contact surface (1), and a said connecting wire (4) is attached to a said web (3) and two said insulated zones (2).

2. Combination of connecting wire and a contact surface in accordance with claim 1,
wherein
a web (3) in each case shows parabolic cross-sectional tapering in the inward direction in the area of a contact zone (5) between a said web (3) and a connecting wire (4).

3. Combination of connecting wire and a contact surface in accordance with either claim 1 or 2,
wherein
insulated zones (2) have a rectangular shape.

## Revendications

1. Combinaison d'un fil de raccordement et d'une surface de contact, constituée de couches métalliques, sur des résistances électriques pour la fixation de fils de raccordement, la zone de contact entre le fil de raccordement et la surface de contact étant plus grande, au moins du facteur 5, que la plus petite section transversale du fil de raccordement ou de la surface de contact,
caractérisée en ce que, à l'intérieur de la surface de contact (1), il est prévu deux zones (2) séparées l'une de l'autre et électriquement isolées, entre lesquelles se trouve une âme (3) électriquement conductrice, et en ce que le fil de raccordement (4) est fixé sur l'âme (3) et les deux zones isolées (2).

2. Combinaison selon la revendication 1,
caractérisée en ce que l'âme (3), dans la région de la zone de contact (5) entre l'âme (3) et le fil de raccordement (4), présente, à chaque fois, de l'extérieur vers l'intérieur, un amincissement parabolique de sa section transversale.

3. Combinaison selon la revendication 1 ou 2,
caractérisée en ce que les zones isolées (2) présentent une forme rectangulaire.
